# FASCICULE DE BREVET EUROPEEN

(11) **EP 0 274 942 B1**
(45) Date de publication et mention de la délivrance du brevet: **18.03.1992**
(21) Numéro de dépôt: 87402822.8
(22) Date de dépôt: 11.12.1987
(51) Int. Cl.: G09G 3/20

(54) **Système de visualisation sur écran plat matriciel avec affichage protégé des données primordiales pour l'exploitation**
Matrixanzeigesystem mit flachem Bildschirm zur geschützten Anzeige von primären Daten für den Betrieb
Flat panel matrix visualisation system with protected display of primary data for exploitation

(30) Priorité: 16.12.1986 FR 8617575
(43) Date de publication de la demande: 20.07.1988
(73) Titulaire: THOMSON-CSF, 75008 Paris (FR)
(72) Inventeur: Bouron, Jean-Pierre, F-75008 Paris (FR); Giroux, Daniel, F-75008 Paris (FR); Rousseau, Pierre, F-75008 Paris (FR)
(74) Mandataire: Turlèque, Clotilde

(56) Documents cités:
- EP-A- 0 177 247
- ELECTRICAL DESIGN NEWS, vol. 29, no. 15, 16 juillet 1984, pages 132-144, Boston, Massachusetts, US; R. PETERSON: "High-capacity, -contrast LCDs become viable CRT alternatives"

## Description

La présente invention concerne des systèmes de visualisation d'informations par affichage sur écran plat de type à adressage matriciel.

L'invention s'applique notamment dans le domaine avionique pour l'affichage de données de pilotage. La visualisation peut être du type tête haute ou tête basse.

La quantité d'informations à afficher sur les appareils de visualisation équipant le tableau de bord des aéronefs modernes devient de plus en plus importante, l'instrumentation électromécanique conventionnelle disparaissant. Un certain nombre des informations à visualiser sont essentielles pour la sécurité de vol ou l'exploitation et doivent donc être sûres et toujours visualisées, ou visualisables.

Le but de l'invention est de satisfaire à ces impératifs en mettant en oeuvre une structuration particulière du système de visualisation.

Suivant l'invention il est proposé de réaliser un système de visualisation sur écran plat matriciel comportant, un dispositif de visualisation composé de l'écran plat et de moyens d'adressage matriciel commandés pour obtenir une image résultant d'une image paire et d'une image impaire entrelacées, ces moyens comportant quatre groupes de circuits pour l'adressage respectivement des lignes et colonnes paires formant l'image paire et des lignes et colonnes impaires formant l'image impaire, des moyens processeurs graphiques pour élaborer les signaux vidéo à visualiser par adressage des colonnes et des signaux de balayage par adressage lignes, le système étant caractérisé en ce que les moyens processeurs graphiques sont répartis en deux sous-ensembles, un premier sous ensemble permettant d'élaborer l'image paire et un deuxième sous-ensemble permettant d'élaborer l'image impaire et en ce que les deux sous-ensembles travaillent en synchronisme afin de tracer simultanément l'image paire et l'image impaire.
répartis en deux sous-ensembles, un premier sous-ensemble permettant d'élaborer l'image paire et un deuxième sous-ensemble permettant d'élaborer l'image impaire.

Les avantages qui en résultent se traduisent au niveau de la sécurité renforcée par une probabilité réduite de visualiser les informations erronées, la structure proposée permettant la détection de telles informations par observation de l'écran. En ce sens la structure utilisée assure un haut niveau de sécurité compatible avec les exigences sévères en matière de certification de navigabilité. Un autre avantage résulte de la disponibilité continuelle des informations essentielles, la solution mise en oeuvre permettant de protéger l'affichage de ces données en les reproduisant après une panne et ainsi de garder en fonctionnement un affichage au moins restreint à ces informations essentielles pour l'exploitation. Il en résulte également une diminution des coûts de maintenance par réduction des déposes d'équipement.

Il est connu par le brevet français FR-A-2 571 571 de réaliser un générateur d'images qui, grâce à une mémoire d'image, peut commander des visualisations utilisant des balayages différents, soit le balayage cavalier produit directement par un générateur de symboles, soit d'autres types de balayage par l'intermédiaire de la mémoire d'image tel que le balayage tramé ou entrelacé dit de télévision, ou le balayage matriciel.

Les particularités et avantages de l'invention apparaîtront dans la description qui suit donnée à titre d'exemple à l'aide des figures annexées qui représentent :
- Fig.1, un schéma général d'un système de visualisation conforme à l'invention ;
- Fig.2, un premier mode de réalisation du système ;
- Fig.3, un deuxième mode de réalisation du système ;
- Fig.4, un troisième mode de réalisation du système ;
- Fig.5, un schéma illustrant la protection de l'affichage dans un système selon la figure 4.

En se reportant à la figure 1 on distingue la structure de l'écran plat qui est rappelée brièvement. Il se compose essentiellement d'une plaque de fond 1, en verre ou en céramique, sur laquelle sont disposées parallèlement les unes aux autres des électrodes transparentes 2 correspondant aux lignes de l'écran ; une plaque avant 3 également transparente, en verre ou en silice, qui forme la face antérieure de l'écran et sur laquelle est disposé un autre réseau d'électrodes 4 perpendiculaire au premier et correspondant aux colonnes. Entre les deux plaques faiblement espacées, et au contact des deux réseaux d'électrodes formant la matrice, un matériau électro-optique 5 solide, liquide ou gazeux, sur lequel se forme l'image. Pour la formation de couleurs on notera que les lignes ainsi que les colonnes peuvent être réparties successivement correspondant aux couleurs rouge vert et bleu de manière à produire les teintes désirées ou, par commande simultanée, une image monochrome en noir et blanc.

Les électrodes lignes 2 et colonnes 4 sont reliées à des circuits intégrés de commande, ou circuits d'adressage (appelés drivers en anglais) qui leur envoient des signaux électriques. L'adressage des points de l'écran se fait ligne à ligne, à une cadence telle que tous les points sont atteints à chaque renouvellement d'image ; en général cette cadence est de 50 à 60 Hz.

Suivant le matériau électro-optique, en réponse aux signaux électriques de commande, apparaît en chaque point adressé une réaction qui se traduit par un changement d'aspect. Celui-ci peut revêtir deux formes différentes, soit une émission de lumière, soit un changement du pouvoir de réflexion ou de transmission de la lumière. Pour les systèmes qui modulent la transmission de la lumière un dispositif d'éclairage 6, placé à l'arrière produit la luminance nécessaire pour assurer la visualisation des données affichées sur l'écran.

Les matériaux correspondant au premier cas sont à base de dispositifs actifs tels que les écrans à plasma, les écrans luminescents ou à diodes électro-luminescentes, les écrans VFD (Vacum Fluorescent Display), etc ...

Les matériaux correspondant au deuxième cas sont à base de dispositifs passifs. Les plus connus sont constitués par des cristaux liquides qui peuvent être de plusieurs types : cholestériques, nématiques, smectiques, ferro-électriques, etc ...

Ces différents matériaux peuvent être répertoriés selon deux familles. Une première famille regroupe les dispositifs actifs dans lesquels chaque éléments d'image est mis en série avec un élément non linéaire du type varistance (VRD), transistors couche mince (TFT), diodes tête-bêche. La seconde famille fait appel à des matériaux possédant un effet électro-optique à mémoire ; on peut citer les cristaux liquides smectiques A fonctionnant suivant un mode mixte thermique et électrique et les cristaux liquides smectiques ferro-électriques.

Dans l'état présent de la technique l'invention s'applique plus particulièrement et avantageusement à des réalisations d'écran plat à cristaux liquides et à effet électro-optique nématique en hélice qui, associés à une matrice active à TFT et à des filtres colorés, permettent de réaliser des écrans plats matriciels couleur à haute résolution capables, notamment, de visualiser toutes les informations de pilotage d'un aéronef moderne.

Les écrans de visualisation à cristaux liquides dits LCD (Liquid Cristal Display) à haute résolution comportent deux groupes de circuits pour adresser les lignes et colonnes paires relatives à l'élaboration d'une image dite paire et deux autres groupes pour adresser les lignes et les colonnes impaires relatives à l'élaboration d'une image dite impaire. Ce principe de fonctionnement ressemble à celui de la télévision où l'image est formée de deux demi-trames entrelacées. Mais, contrairement à la télévision où les deux demi-trames sont tracées successivement dans le temps, les images paires et impaires sont tracées simultanément, tous les points de l'image étant atteints à chaque renouvellement d'image. Ces quatre groupes sont visibles sur la figure 1, on a représenté les connexions aux électrodes des deux groupes relatives à une image paire ; les connexions des deux autres groupes n'ont pas été figurées pour simplifier la représentation. Pour obtenir une image à haute résolution ces quatre groupes présentent une partition supplémentaire des circuits. Ainsi, dans l'exemple représenté, chaque groupe d'adressage des colonnes est divisé en trois circuits 7A, 7B, 7C pour les colonnes paires, 9A, 9B, 9C pour les colonnes impaires et chaque groupe d'adressage des lignes est divisé en deux blocs 10A et 10B pour les lignes paires, 12A et 12B pour les lignes impaires. Les valeurs de partition 2 et 3 considérées ont été prises à titre d'exemple non limitatif.

Les raisons de cette partition résultent de plusieurs facteurs qui sont : le faible pas de la connectique qui impose que les lignes et colonnes soient entrelacées du point de vue connexion avec les circuits d'adressage ; le coût élevé des circuits d'adressage qui ont un grand nombre de sorties ; le fait que l'adressage des points est tel que, à chaque ligne, trois colonnes peuvent ainsi être adressées simultanément ce qui diminue la bande passante du signal vidéo.

Un ensemble processeur graphique annexe élabore les signaux vidéo SV1, SV2, SV3, qui sont appliqués respectivement aux différents circuits d'adressage colonnes 7 et 9, et un signal d'horloge H qui incrémente les compteurs lignes situés dans les circuits d'adressage lignes 10 et 12.

Conformément à l'invention cet ensemble processeur graphique annexe se compose d'un premier processeur graphique 21 qui élabore les signaux destinés aux circuits 7 et 10 qui permettent de former l'image paire, et un deuxième processeur graphique 22 qui produit les signaux pour les circuits 9 et 12 servant à obtenir l'image impaire. Chacun de ces processeurs comportent comme indiqué pour le bloc 21 au moins un circuit générateur de symboles 211 associé à une mémoire d'images 212. Les signaux de commande et ceux correspondant aux informations à visualiser parviennent aux processeurs 21 et 22 à travers des circuits d'interface, respectivement 23 et 24. Des circuits indiqués par des cercles peuvent être par exemple des capteurs dont les signaux sont à traduire par une symbologie déterminée. On peut considérer, par exemple, que le circuit C2A concerne un détecteur d'altitude dont le signal est après traitement appliqué via l'interface 24 au processeur 22. Un autre dispositif de mesure d'altitude C2B distinct du précédent est utilisé pour fournir la même information à travers l'interface 23 au processeur 21. Cette redondance avec des sources multiples différentes pour traduire la même information à visualiser est fréquente sur des matériels aéroportés, ou autres, pour des raisons de sécurité ; elle est utilisée dans le système proposé lorsqu'il s'agit d'une information classifiée primordiale pour l'exploitation et dont la visualisation est à préserver.

Chaque processeur graphique comporte, outre le générateur de symboles et la mémoire d'image, les éléments essentiels indiqués sur la figure 2 à savoir un circuit contrôleur vidéo 213 qui gère les accès du générateur de symboles à la mémoire d' image et fournit les signaux de balayage de l'écran pour effectuer une lecture en mode télévision ; le circuit 214 représente un circuit de gestion et de calcul tel un ensemble à microprocesseur qui reçoit par un bus et l'interface 23 non figuré les informations à visualiser sur l'écran.

Le tracé des deux images paires et impaire devant se faire simultanément les sous-ensembles 21 et 22 sont coordonnés du point de vue synchronisation ; l'un des circuits contrôleurs vidéo, 213 par exemple, est déclaré maître et fournit les signaux de synchronisation à l'autre contrôleur vidéo qui est déclaré esclave.

Les signaux de synchronisation sont : un signal d'horloge à la cadence point et les signaux de synchronisation de ligne et d'image.

La figure 2 représente l'organisation la plus simple envisagée qui utilise les deux processeurs graphiques 21 et 22 et qui qui permet, en cas de panne d'une voie, le maintien d'affichage de l'image avec une résolution moitié par l'autre voie. Les informations peuvent donc ainsi être toujours disponibles et exploitables. Cette solution présente également une certaine souplesse les deux voies correspondant à l'image paire et à l'image impaire peuvent être rendues dissymétriques, les informations provenant comme il a été dit de sources de données différentes, la différence peut également être apportée au niveau du générateur de symboles, le générateur 211 en 21 étant différent de celui utilisé en 22. Ainsi en cas de panne, ou d'erreur sur les informations visualisées, les deux images entrelacées deviennent différentes ce qui alerte visuellement l'exploitant qui ne peut plus faire confiance aux informations visualisées. Ceci entraîne de la part de l'exploitant, le pilote à bord d'un aéronef, une procédure de vérification et de contrôle sur d'autres instruments disponibles pour la même information de manière à éliminer, le cas échéant, la voie défaillante et reconfigurer sa visualisation sur la voie restante.

La reconfiguration va entraîner, si nécessaire, un changement de l'attribution maître-esclave du contrôleur vidéo restant.

Cette reconfiguration peut se faire simplement par un dispositif commutateur mécanique actionné par l'opérateur. Il peut être envisagé aussi de programmer la commande de ce commutateur pour répondre automatiquement aux différents cas de figure.

Il est possible d'utiliser comme générateurs de symboles des processeurs spécialisés dans le traitement du signal dit DSP (abréviation de Digital Signal Processor). Ces processeurs graphiques permettent de calculer le tracé des symbologies à stocker dans les mémoires d'images. A titre d'exemple de processeur on peut citer le TMS 320 10 ou le TMMS 320 20 de Texas et ADSP 2100 de Analog Device.

Suivant un autre mode de réalisation indiqué à la figure 3 pour l'un des processeurs graphiques, par exemple le processeur 22, chaque processeur au lieu de comporter un seul générateur de symboles en comporte plusieurs qui travaillent en parallèle, chacun d'eux étant associé à sa mémoire d'images. Dans cet exemple il y a quatre générateurs de symboles 211A à 211D et leurs circuits associés composés des mémoires d'images 212A à 212D et des contrôleurs graphiques 213A à 213D. Le processeur 214, est détaillé par ces éléments principaux un micro processeur 214A, une mémoire programme 214B et une mémoire de données 214C. Les bus de programme et de données sont représentés. La chaîne A est maître et impose aux autres chaînes esclaves B, C, D les synchronisations des modes écriture et lecture (synhronisation pixel, lignes et trames). Les signaux vidéo délivrés par les mémoires d'images sont appliqués à un multiplexeur vidéo 215, puis à travers un circuit d'interface de sortie 216 sont envoyés, ainsi que le signal horloge, aux circuits d'adressage colonnes paires et aux circuits d'adressage lignes paires comme indiqué sur les figures précédentes.

Les circuits complémentaires représentés sont réalisés selon des techniques connues et comportent des circuits de lissage 217A, 217B, 217C, un circuit de surfaçage 218, un circuit palette de couleur 219A et un circuit à rangement de pixels 219B. A titre d'exemple, on considère que la chaîne maître A produit la symbologie relative à l'image statique, la chaîne B la symbologie relative à l'image dynamique, la chaîne C la symbologie de surface et la chaîne D est relative à des symboles provenant d'un radar météo. Le circuit de lissage 217C n'est pas obligatoire.

On rappelle ci-après les fonctions de ces différents circuits :
Le circuit de lissage 217A,B ou C donne au tracé visualisé un aspect analogique. Il supprime en particulier les marches d'escalier qui sont dues à la discrétisation de la mémoire image et de l'écran 5. Le lissage est obtenu en pondérant le niveau du signal vidéo despoints de l'image par lesquels passe le tracé ainsi que celui des points adjacents. Le circuit de lissage peut, par exemple, être constitué par un ensemble de mémoires mortes qui, en fonction de la position et de la direction du tracé, fournissent les coefficients à appliquer sur les points du tracé.

Le circuit de surfaçage 218 permet de remplir avec une certaine couleur l'intérieur de surfaces. Les codes de couleurs des points de chaque surface sont mémorisés dans la mémoire image.

Le circuit palette de couleurs 219A permet de coder les niveaux des vidéo R,V,B à partir des codes de couleurs fournis par la mémoire image. Le transcodage est obtenu par une table qui peut être chargée dynamiquement par le processeur. Ceci permet d'avoir une infinité de couleurs.

Le long d'une ligne se balayage, contrairement à une visualisation à tube à masque où les trois vidéo R,V,B sont envoyées simultanément sur chaque point, une seule des trois vidéo est envoyée sur chaque point de l'écran 5. Le circuit d'arrangement des pixels 219A à partir de la connaissance de la répartition des points de couleur de l'écran (mémorisée en mémoire morte par exemple) assure la sélection de la bonne vidéo vers l'écran 5.

Les avantages de ce mode de réalisation à plusieurs générateurs de symboles pour chaque image sont les suivants : partage des taches de tracé ; structure modulaire qui permet d'adapter le nombre de générateurs de symboles à la charge de tracé pour une visualisation donnée ; protection de la visualisation des données essentielles en cas de panne d'une chaîne. Ainsi, si par exemple les données essentielles sont produites par des générateurs de symboles de la chaîne maîtresse A et de la chaîne esclave B, et si la chaîne B tombe en panne, il est possible d'avoir une programmation prévue en conséquence pour faire produire par le générateur 213A de la chaîne A les données qui font défaut dans la chaîne B. Dans le cas précédent figure 2, chacun des processeurs 21 et 22 comportait les données essentielles dans un seul générateur de symboles, la panne de l'un d'eux se traduisant par une atténuation de l'image visualisée. On entend par panne une panne de voie qui peut se traduire à partir de la mémoire d'images et en amont jusqu'à la formation du signal, par exemple jusqu'au niveau du capteur 2A, ou 2B, qui avait été considéré.

Pour l'exemple envisagé on remarquera que la technique d'élaboration d'images vidéo synthétique développée dans le brevet FR-A-2 571 571 déjà cité, qui détermine une découpe de l'image mémorisée en zones en affectant à chaque zone une mémoire de rafraîchissement périodique déterminée adaptée au caractèristiques d'évolution des éléments se trouvant dans cette zone, peut s'appliquer aux deux chaînes A et B puisque l'une est relative aux éléments statiques et l'autre aux éléments dynamiques.

La figure 4 représente un troisième mode de réalisation suivant lequel l'écran de visualisation 5 est divisé en plusieurs bandes par exemple en trois bandes verticales 5A, 5B, 5C. Chaque bande est contrôlée à travers les circuits d'adressage colonnes associés 9A, 9B, 9C, 11A, 11B, 11C par un couple de processeurs graphiques 21A et 22A pour la première bande 5A, 21B et 22B pour la deuxième bande 5B et 21C et 22C pour la troisième bande 5C. Chaque processeur comporte comme symbolisé dans le bloc 21B un générateur de symboles et une mémoire d'image associés. Suivant ce mode de réalisation les deux processeurs graphiques associés à une bande tracent toutes les informations à visualiser dans cette bande.

Le circuit commutateur de synchronisation 29A est dérivé de celui 29 de la figure 2 ; il regroupe les différents commutateurs utiles pour effectuer les reconfigurations nécessaires en cas de pannes de voie, chaque voie correspondant à une bande de l'écran et aux processeurs graphiques associés.

Dans la variante de réalisation figure 4 il n'est pas exclu d'avoir plusieurs générateurs de symboles dans chacun des processeurs graphiques, comme dans le mode décrit à l'aide de la figure 3.

Les avantages de ce troisième mode de réalisation sont que, en cas de panne d'une voie, soit au niveau du générateur de symboles, des circuits d'adressage colonnes ou même de l'écran, ou encore en amont du processeur, le traitement et la visualisation des informations essentielles perdues peut être pris en compte par une autre voie ou par plusieurs des autres voies. On peut ainsi présenter avec les éléments restants une image complète avec un format réduit exploitable par le pilote.

La figure 5 illustre le cas où la voie correspondant à la bande 5A tombe en panne. La programmation est telle que la symbologie qui existait dans cette bande de surface A A1 C C1 se trouve reportée au niveau de l'ensemble restant délimité par la surface A1 B C1 D de l'écran avec une compression dans le sens des lignes. La programmation peut également être prévue pour conserver une homothétie à la nouvelle figure en réduisant également la hauteur de l'image ; dans ces conditions, l'image complète se produit dans la surface A2 B2 C2 D2 indiquée avec une réduction d'un tiers par rapport au cas où tout l'écran est visualisé.

## Revendications

1. Système de visualisation sur écran plat matriciel comportant :
- un dispositif de visualisation composé dudit écran plat (1 à 6) et de moyens d'adressage matriciel (7, 9, 10, 12) pour obtenir une image résultant d'une image paire et d'une image impaire entrelacées, ces moyens comportant quatre groupes de circuits pour adresser respectivement les lignes et colonnes paires formant l'image paire et les lignes et colonnes impaires formant l'image impaire,
- des moyens processeurs graphiques pour élaborer les signaux vidéo à visualiser par adressage des colonnes et des signaux de balayage appliqués aux lignes,
caractérisé en ce que les moyens processeurs graphiques sont répartis en deux sous-ensembles, un premier sous-ensemble (21) qui est relatif à l'élaboration de l'image paire et un deuxième sous-ensemble (22) relatif à l'image impaire et en ce que les deux sous-ensembles travaillent en synchronisme afin de tracer simultanément l'image paire et l'image impaire.

2. Système selon la revendication 1, caractérisé en ce que chacun des sous-ensembles processeurs graphiques (21,22) comporte au moins un générateur de symboles (211) associé à une mémoire d'images (212).

3. Système selon la revendication 2, caractérisé en ce que les moyens processeurs graphiques comportent des moyens de synchronisation pour effectuer l'adressage matriciel, lesdits sous-ensembles étant coordonnés, l'un (21) jouant le rôle de maitre et l'autre (22) étant assujeti au rôle d'esclave.

4. Système selon la revendication 3, caractérisé en ce qu'il comporte un moyen commutateur (29,29A) interconnecté sur des connexions de synchronisation entre lesdits sous-ensembles et permettant de connecter le rôle de maître lorsque cette fonction n'est plus assurée à la suite d'une panne.

5. Système selon la revendication 4, caractérisé en ce que chaque sous-ensemble processeur graphique (21,22) comporte, en outre, un processeur de gestion et de contrôle (214) et un circuit contrôleur vidéo (213) lequel est connecté au dit moyen commutateur (29,29A) pour fournir les signaux de synchronisation dans le cas de la fonction maître ou pour les recevoir dans le cas d'une fonction esclave.

6. Système selon l'une quelconque des revendications 2 à 5, caractérisé en ce que chaque sous-ensemble processeur graphique (21,22) comporte plusieurs générateurs de symboles (211A à 211D) travaillant en parallèle, chacun d'eux étant associé à une mémoire d'image (212A à 212D) pour y stocker les données correspondantes, les mémoires d'images étant connectées à un circuit multiplexeur vidéo (215).

7. Système selon l'une quelconque des revendications précédentes, appliqué à une visualisation à haute résolution, chacun des groupes (7,9,10,12) de circuits d'adressage étant composé de plusieurs circuits comprenant : m circuits d'adressage (10A,10B) des lignes paires, m circuits d'adressage (12A,12B) des lignes impaires, n circuit d'adressage (7A,7B,7C) des colonnes paires et n circuits d'adressage (9A,9B,9C) des colonnes impaires.

8. Système selon la revendication 7, caractérisé en ce qu'il comporte autant de sous-ensembles processeurs graphiques (21A,21B...,22A,22B,...) qu'il y a de circuits d'adressage de colonnes (7A,7B...,9A,9B,...), afin de contrôler l'image de l'écran (5) sous forme de n bandes successives (5A,5B,...).

## Claims

1. A viewing system using a flat matrix screen comprising:
- a viewing device including the said flat screen (1 through 6) and means for matrix addressing (7, 9, 10 and 12) in order to obtain an image resulting from an even image and an odd image, which are interlaced, said means comprising four groups of circuits in order to respectively address the lines and the columns constituting the even image and the lines and columns constituting the odd image,
- graphic processing means in order to process the video signals to be viewed by addressing the columns and sweep signals,
characterized in that the graphic processing means are distributed in two subassemblies, of which one subassembly (21) is concerned with the processing of the even image and a second subassembly (22) is concerned with the odd image and in that the two subassemblies operate synchronously in order to simultaneously trace out the even image and the odd image.

2. The system as claimed in claim 1, characterized in that each of the graphic processing subassemblies (21 and 22) comprises at least one symbol generator (211) associated with an image memory (212).

3. The system as claimed in claim 2, characterized in that the graphic processing means comprise synchronizing means in order to perform matrix addressing, the said subassemblies being coordinated, the one (21) playing the master role of and the other (22) being compelled to play the slave role.

4. The system as claimed in claim 3, characterized in that it comprises a switching means (29 and 29A) interconnected with synchronizing connections between the said subassemblies and permitting connection of the master role when this function is no longer performed owing to failure.

5. The system as claimed in claim 4, characterized in that each graphic processing subassembly (21 and 22) furthermore comprises an organizing and controlling processor (214) and a video controller circuit (213) which is connected with the said switching means (29 and 29A) in order to supply the synchronizing signals for the master function or in order to receive them for the slave function.

6. The system as claimed in any one of the preceding claims 2 through 5, characterized in that each graphic processing subassembly (21 and 22) comprises a plurality of symbol generators (211A through 211D) operating in parallel, each thereof being associated with an image memory (212A through 212D) in order to store corresponding data therein, the image memories being connected with a multiplexing video circuit (215).

7. The system as claimed in any one of the preceding claims as applied to high resolution viewing, each of the groups (7, 9, 10 and 12) of the addressing circuits being composed of a plurality of circuits comprising: m address circuits (10A and 10B) of the even lines, m address circuits (12A and 12B) of the odd lines, n address circuit (7A, 7B and 7C) of the even columns and n address circuits (9A, 9B and 9C) of the odd columns.

8. The system as claimed in claim 7, characterized in that it comprises as many graphic processing subassemblies (21A, 21B..., 22A, 22B,...) as there are column address circuits (7A, 7B,... 9A, 9B,...)in order to control the screen image (5) in the form of n successive bands (5A, 5B,...).

## Patentansprüche

1. System für die Anzeige auf einem flachen Matrixbildschirm, mit
- einer Anzeigeeinrichtung, die aufgebaut ist aus einem flachen Bildschirm (1 bis 6) und Matrix-Adressierungsmitteln (7, 9, 10, 12) für die Gewinnung eines aus einem mit einem ungeraden Bild verschachtelten geraden Bild resultierenden Bildes, wobei diese Mittel vier Gruppen von Schaltungen umfassen, um die das gerade Bild erzeugenden geraden Zeilen und Spalten bzw. die das ungerade Bild erzeugenden ungeraden Zeilen und Spalten zu adressieren,
- Grafikprozessormitteln zum Erzeugen der anzuzeigenden Videosignale mittels Adressierung der Spalten und der an die Zeilen angelegten Abtastsignale,
dadurch gekennzeichnet, daß die Grafikprozessormittel auf zwei Untereinheiten verteilt sind, eine erste Untereinheit (22) für die Bearbeitung des geraden Bildes und eine zweite Untereinheit (22) für das ungerade Bild, und daß die zwei Untereinheiten synchron arbeiten, um gleichzeitig das gerade Bild und das ungerade Bild zu erstellen.

2. System gemäß Anspruch 1, dadurch gekennzeichnet, daß jeder der Untereinheit-Grafikprozessoren (21, 22) wenigstens einen Zeichengenerator (211) umfaßt, der mit einem Bildspeicher (212) verbunden ist.

3. System gemäß Anspruch 2, dadurch gekennzeichnet, daß die Grafikprozessormittel Synchronisationsmittel umfassen, um die Matrixadressierung auszuführen, wobei die Untereinheiten so koordiniert sind, daß eine (21) als Master und die andere (22) als Slave betrieben wird.

4. System gemäß Anspruch 3, dadurch gekennzeichnet, daß es ein Umschaltmittel (29, 29A) aufweist, das in Synchronisationsverbindungen zwischen den Untereinheiten eingeschaltet ist und die Aufschaltung der Master-Funktion erlaubt, wenn diese Funktion infolge eines Ausfalls nicht mehr gewährleistet ist.

5. System gemäß Anspruch 4, dadurch gekennzeichnet, daß jeder Untereinheit-Grafikprozessor (21, 22) außerdem einen Steuerungs- und Überwachungsprozessor (214) und eine Videoüberwachungsschaltung (213) umfaßt, wobei die letztere mit dem Umschaltmittel (29, 29A) verbunden ist, um die Synchronisationssignale im Falle der Master-Funktion zu liefern und im Falle einer Slave-Funktion zu empfangen.

6. System gemäß einem der Ansprüche 2 bis 5, dadurch gekennzeichnet, daß jeder Untereinheit-Grafikprozessor (21, 22) eine Mehrzahl von parallel arbeitenden Zeichengeneratoren (211A bis 211D) umfaßt, wobei jeder von ihnen mit einem Bildspeicher (212A bis 212D) verbunden ist, um darin die entsprechenden Daten zu speichern, wobei die Bildspeicher mit einer Video-Multiplexschaltung (215) verbunden sind.

7. System gemäß einem der vorangehenden Ansprüche, angewendet auf eine hochauflösende Anzeige, wobei jede der Gruppen (7, 9, 10, 12) von Adressierungsschaltungen aus einer Mehrzahl von Schaltungen aufgebaut ist, die versehen sind mit m Adressierungsschaltungen (10A, 10B) für gerade Zeilen, m Adressierungsschaltungen (12A, 12B) für ungerade Zeilen, n Adressierungsschaltungen (7A, 7B, 7C) für gerade Spalten und n Adressierungsschaltungen (9A, 9B, 9C) für ungerade Spalten.

8. System gemäß Anspruch 7, dadurch gekennzeichnet, daß es ebensoviele Untereinheit-Grafikprozessoren (21A, 21B,..., 22A, 22B,...) wie Adressierungsschaltungen für Spalten (7A, 7B,..., 9A, 9B,...) umfaßt, um das Bild des Bildschirms (5) in Form von n aufeinanderfolgenden Streifen (5A, 5B,...) zu steuern.
